# EUROPÄISCHE PATENTANMELDUNG

(11) **EP 0 472 977 A1**
(43) Veröffentlichungstag der Anmeldung: **04.03.1992**
(21) Anmeldenummer: 91113337.9
(22) Anmeldetag: 08.08.1991
(51) Int. Cl.: F24H 1/34, F24H 9/00

(54) **Keramischer Brennwertheizkessel mit wassergekühlter Brennkammer**

(30) Priorität: 09.08.1990 DE 4025233
(71) Anmelder: Hoechst CeramTec Aktiengesellschaft, D-95100 Selb (DE)
(72) Erfinder: Heinrich, Jürgen, Dr., W-8672 Selb (DE); Herrmann, Rüdiger, W-8660 Münchberg (DE); Schelter, Heinrich, W-8672 Selb (DE)
(74) Vertreter: Spiess, Bernhard

(57) **Zusammenfassung**

Bei dem keramischen Brennwertheizkessel mit wassergekühlter Brennkammer (1), ist die Brennkammer (1) durch eine Haube (2) verkleidet. In dem durch die Haube und die Brennkammer begrenzten Raum sind Schikanen (3,4) angeordnet.

## Beschreibung

Die Erfindung betrifft einen keramischen Brennwertheizkessel mit wassergekühlter Brennkammer, die mit einer Haube verkleidet ist.

Brennwertheizkessel der genannten Art sind aus Sanitär- und Heizungstechnik, Heft 3, 1989, Seiten 144 - 145 bekannt. Sie bestehen aus einer wassergekühlten Brennkammer, die mit einer Haube verkleidet ist. Der Brennkammer vorgeschaltet ist der Brenner und nachgeschaltet eine Nachschaltheizfläche. Von der ausgekoppelten Energie kommen über die Brennkammer etwa 20 % und über die Nachschaltheizfläche etwa 80 %. Zur Verbesserung des Wirkungsgrades sind Maßnahmen erforderlich, die geeignet sind, die Auskopplung der Wärme aus der Brennkammer zu verbessern.

Die Erfindung löst die Aufgabe dadurch, daß im durch die Brennkammer und die Haube eingeschlossenen Raum Schikanen angeordnet sind. Diese Schikanen können aus (flossenartigen) Rohren und/oder Ringen bestehen, die an der Brennkammer und/oder der Haube angeordnet sind.

Der Vorteil der Erfindung besteht darin, daß gegenüber dem bekannten Brennwertheizkessel mehr als das Zweifache an Energie aus der Brennkammer ausgekoppelt werden kann. Dadurch bedingt gelangt das Abgas mit vergleichsweise niedrigerer Temperatur in die Nachschaltheizfläche und tritt aus dieser ebenfalls mit vergleichsweise niedrigerer Temperatur aus, was einen höheren thermischen Wirkungsgrad zur Folge hat.

Die Figuren 1 und 2 zeigen die durch die Haube 2 verkleidete Brennkammer 1 eines Brennwertheizkessels. Im Ringraum, der durch die Haube 2 und die Brennkammer 1 begrenzt ist, sind Schikanen 3, 4 angeordnet, die aus Ringen 4 (Figur 1) und/oder aus Rohren 3 (Figur 2) bestehen können. Die Schikanen 3, 4 sind an der Brennkammer 1 und/oder der Haube 2 angeordnet. Durch 5 gelangt das Vorlaufmedium aus der Nachschaltheizfläche (nicht dargestellt) in den durch Brennkammer 1 und Haube 2 definierten Raum und durch 6 verläßt das Vorlaufmedium diesen Raum.

## Patentansprüche

1. Keramischer Brennwertheizkessel mit wassergekühlter Brennkammer, die durch eine Haube verkleidet ist, dadurch gekennzeichnet, daß im durch die Brennkammer (1) und die Haube (2) begrenzten Raum Schikanen (3,4) angeordnet sind.

2. Keramischer Brennwertheizkessel nach Anspruch 1, dadurch gekennzeichnet, daß die Schikanen (3,4) aus an der Brennkammer (1) und/oder der Haube (2) angeordneten Rohren (3) bestehen.

3. Keramischer Brennwertheizkessel nach Anspruch 1, dadurch gekennzeichnet, daß die Schikanen (3,4) aus an der Brennkammer (1) und/oder der Haube (2) angeordneten Ringen (4) bestehen.
